# EUROPÄISCHE PATENTSCHRIFT

(11) **EP 0 291 575 B1**
(45) Veröffentlichungstag und Bekanntmachung des Hinweises auf die Patenterteilung: **30.09.1992**
(21) Anmeldenummer: 87117878.6
(22) Anmeldetag: 03.12.1987
(51) Int. Cl.: H04N 3/195

(54) **Horizontalablenktransformator**
Horizontal deflection transformer
Transformateur de déflexion horizontale

(30) Priorität: 20.05.1987 DE 3716893
(43) Veröffentlichungstag der Anmeldung: 23.11.1988
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Neuhaus, Klaus, D-8510 Fürth (DE)

(56) Entgegenhaltungen:
- EP-A- 0 071 008
- EP-A- 0 189 213
- DE-A- 1 261 950
- DE-A- 1 563 204

## Beschreibung

Die Erfindung bezieht sich auf einen Horizontal-Ablenktransformator für Fernsehgeräte, vorzugsweise in Verbindung mit einer Spannungsvervielfachungsschaltung, wobei die Trafowicklung in eine Primärwicklung und eine Hochvoltwicklung unterteilt in mehreren Wickelkammern untergebracht ist.

Es ist bekannt, in Fernsehgeräten den erforderlichen Horizontal-Ablenktransformator auch in Verbindung mit einer Schaltung zur Spannungsvervielfachung zu verwenden, und die Primärwicklung in mehreren Wickelkammern eines Spulenkörpers unterzubringen, sowie die Hochvoltwicklung über die Primärwicklung koaxial aufzuschieben. Transformatoren mit koaxial ineinandergesteckten Spulenkörpern mit entsprechend aufgebrachten Wicklungen sind aufwendig, und ein derartig aufgebauter Trafo ist bei Frequenzen die über 20 kHz liegen, z.B. bei 32 kHz und mehr mit erheblichen Nachteilen verbunden, denn die für die Hochspannungserzeugung zu nutzende Impulsdauer verringert sich bei höheren Frequenzen. Wird bei Trafos bisherigen Aufbaus die Frequenz des zur Hochspannung genutzten Impulses erhöht, so verringert sich der Stromflußwinkel unter sonst gleichen Voraussetzungen, was eine geringere Impulsdauer ergibt und eine Vergrößerung des Innenwiderstandes zur Folge hat. Das gilt auch für den dynamischen Innenwiderstand, der für das sogenannte Weißbildverhalten von besonderer Bedeutung ist.

Die aufgeführten Nachteile können vermieden werden, wenn eine intensivere Verkopplung von Primär- und Hochvoltwicklungen erreicht werden kann, was durch eine nähere räumliche Anordnung der Primär- und Hochvoltwicklung realisiert wird. Aus EP-A-0 071 008 ist ein Transformator in Kammerwickeltechnik bekannt, bei dem alle Teilwicklungen auf einem einzigen Kammerspulenkörper aufgebracht sind, und der eine hohe Kopplung zwischen Primär und Sekundärwicklungen aufweist, zur Anwendung als Schaltnetzteiltransformator in einem Fernsehgerät.

Aufgabe der Erfindung ist es daher, den Spulenaufbau für einen Horizontal-Ablenktransformator für Fernsehgeräte zur Erzeugung von Hochspannung in Verbindung mit einer Spannungsvervielfachungschaltung bekannter Art so zu gestalten, daß der Trafo einen einfachen Aufbau aufweist, die Spannungsvervielfachungsschaltung mit einer Frequenz von über 20 kHz, z.B. 32 kHz einwandfrei arbeitet, der Trafo gegenüber bisherigen Transformatoren dieser Art einen geringeren Innenwiderstand im Hochvolt-Trafoteil bei erhöhter Frequenz aufweist, sowie eine geringere Streuinduktivität zwischen Hochvolt- und Primärwicklung gegeben ist.

Zur Lösung der Aufgabe werden erfindungsgemäß die im kennzeichnenden Teil des Anspruchs 1 angegebenen Maßnahmen vorgeschlagen. Dadurch, daß der Anfangs- bzw. Enddraht der Primärwicklung in der erfindungsgemäßen Nut des Kammerspulenkörpers eingelegt und isolierend abgedeckt ist, also nicht über den Außendurchmesser der fertig gewickelten Primärspule geführt werden muß, kann ein koaxial aufgesetzter Kammerspulenkörper für die Hochvoltwicklung im Innendurchmesser kleiner als bisher gehalten werden, wodurch die intensivere Verkopplung von Primär- und Hochvoltwicklung erreicht wird.

Vorteilhafte Ausgestaltungen eines erfindungsgemäß aufgebauten Horizontal-Ablenktransformators für Fernsehgeräte ergeben sich aus den Unteransprüchen.

Ein Ausführungsbeispiel eines Horizontal-Ablenktransformators wird nachfolgend anhand der schematisch dargestellten Zeichnungen näher erläutert.

Es zeigen:
- Fig.1: eine schematisch dargestellte Draufsicht auf einen bewickelten Kammerspulenkörper mit einem Wicklungsaufbau in Form von Teilwicklungen.
- Fig.2: eine Draufsicht im Schnitt auf den Kern des Kammerspulenkörpers mit eingebrachter nutförmiger Ausnehmung und
- Fig.3 und 3a: eine Darstellung ähnlich der Fig.2, jedoch mit abdeckbarer nutförmiger Ausnehmung im Kern des Spulenkörpers.

Die Figur 1 zeigt einen für Fernsehgeräte verwendbaren Horizontal-Ablenktransformator 1 der im wesentlichen aus einem Sockel 2 mit Lötanschlußstiften 2ʹ und aus einem Kammerspulenkörper 3 mit eingebrachten Drahtwicklungen 4, 5, sowie einem nicht näher dargestellten Ferritkern 6 besteht. Die Wicklungen sind aufgeteilt in Primärwicklungen 4 und Hochvoltwicklungen 5, sowie bedarfsweise in eine Koppelwicklung 7, die der Primärwicklung zugeordnet ist. Die Primärwicklung ist in Form von Teilwicklungen 4a, 4b, 4c, usw. auf dem zylinderförmigen Kammerspulenkörper 3 angeordnet, und zwar ist jede Teilwicklung mit einem vorgegebenen Abstand an die vorhergehende Teilwicklung angereiht. Ebenso ist die Hochvoltwicklung in Teilwicklungen 5a, 5b, 5c, usw. unterteilt und diese Teilwicklungen sind in den Zwischenräumen, die sich zwischen den Primärwicklungen ergeben, angeordnet. Der Sockel 2 und der Kammerspulenkörper 3 für die Primär- und Hochvoltwicklung mit den jeweiligen Trennstegen ist einstückig aus Kunststoff gespritzt. Die Lötstifte 2' sind in bekannter Weise in den Sockel 2 eingedrückt. Nach dem Bewickeln des Kammerspulenkörpers 3 mit den verschiedenen Drahtwicklungen 4, 5, 7 sowie dem Anlöten der Drahtausführungen an die zugeordneten Lötstifte und dem Einstecken des Ferritkerns 6, ist der Ablenktransformator im wesentlichen fertiggestellt. Bedarfsweise kann der Trafo anschließend in eine Isoliermasse getaucht oder nach einer vorgegebenen Form ausgegossen werden.

Durch die Fig.1 ist nur eine mögliche Ausführungsform eines Horizontal-Ablenktransformators offenbart. Eine zweite, erfindungsgemäße Ausführungsform (zeichnerisch nicht dargestellt) ergibt sich durch koaxiales Aufbringen eines Kammerspulenkörpers mit den Hochvoltwicklungen über den Primär- Spulenkörper. Durch das Einlegen des Drahtendes der Primärwicklung in die erfindungsgemäße Nut kann der Innendurchmesser des Kammerspulenkörpers für die Hochvoltwicklungen kleiner als bisher ausgeführt werden, wodurch die angestrebte intensivere Verkopplung von Primär- und Hochvoltwicklung realisiert werden kann.

Die Figur 2 zeigt den zylinderförmigen Kernteil des Kammerspulenkörpers 3 im Schnitt und läßt erkennen, daß der Ferritkern 6 im Inneren des Kammerspulenkörpers 3 eine Abflachung aufweist. Diese Abflachung wird durch den Kern des Spulenkörpers 3 ausgefüllt und in diese Materialanhäufung ist eine nutförmige Ausnehmung 8 eingebracht. In diese nutförmige Ausnehmung ist ein Drahtende der Primärwicklung eingelegt.

Die Figur 3 zeigt eine Möglichkeit, bei der die Ausnehmung 8 im Kammerspulenkörper 3 für das Einlegen des Drahtendes der Primärwicklung durch einen Isolierstreifen 9 abgedeckt ist. Der Isolierstreifen 9 ist einstückig mit dem Kammerspulenkörper aus ausreichend elastischem Kunststoff gespritzt, und am Rande der nutförmigen Ausnehmung 8 mit diesem über ein sogenanntes Kunststoff-Filmscharnier verbunden. Nach dem Einlegen des Drahtendes der Primärwicklung in die nutförmige Ausnehmung 8 wird der Isolierstreifen 9 zwangsläufig beim Einbringen der Wicklungen in die verschiedenen Spulenkammern über die Ausnehmung 8 gedrückt und verschließt diese, wie aus der Figur 3a, die eine vergrößerte Einzelheit der Figur 3 darstellt, ersichtlich ist.

## Patentansprüche

1. Horizontal-Ablenktransformator für Fernsehgeräte, der mit einer Spannungsvervielfachungsschaltung betrieben werden kann, wobei die Trafowicklung, in eine Primärwicklung und eine Hochvoltwicklung unterteilt, in mehreren Wickelkammern eines zylinderförmigen Kammerspulenkörpers ersten bzw. eines zweiten Kammerspulenkörpers, welcher koaxial auf den Kammerspulenkörper ersten aufgesetzt ist, untergebracht ist und der erste Kammerspulenkörper so aufgebaut ist, daß die Primärwicklungen in mehreren mit Abstand aneinandergereihten Teilwicklungen auf dem ersten Kammerspulenkörper angeordnet sind und daß die Hochvoltwicklung, in Teilwicklungen aufgeteilt, auf dem zweiten Kammerspulenkörper über den jeweiligen Zwischenräumen der Primär-Teilwicklungen angeordnet ist,
**dadurch gekennzeichnet,** daß der Primärwicklung (4) eine Koppelwicklung zugeordnet ist, daß der erste Kammerspulenkörper in seinem Spulenkernbereich eine über alle Kammern durchgehende und isolierend abdeckbare nutförmige Ausnehmung (8) aufweist und daß in diese Ausnehmung (8) ein Drahtende der Primärwicklung eingelegt ist.

2. Horizontal-Ablenktransformator nach Anspruch 1,
**dadurch gekennzeichnet,** daß die Ausnehmung (8) im Wickelraum der Kammern mit Isolierstreifen (9) abgedeckt ist und daß die Isolierstreifen (9) einstückig mit dem ersten Kammerspulenkörper gespritzt und jeder einzelne Isolierstreifen über ein am Rand der jeweiligen Ausnehmung vorhandenes Filmscharnier mit diesem verbunden ist.

3. Horizontal-Ablenktransformator nach den Ansprüchen 1 und 2,
**dadurch gekennzeichnet,** daß der in den zylinderförmigen ersten Kammerspulenkörper eingesetzte Ferritkern (6) eine Abflachung aufweist, daß der abgeflachte Bereich durch diesen Spulenkörper ausgefüllt ist, und in diesem Bereich die das Drahtende der Primärspule aufnehmende nutförmige Ausnehmung (8) eingebracht ist.

4. Horizontal-Ablenktransformator nach den Ansprüchen 1 und 2,
**dadurch gekennzeichnet,** daß der innere zylinderförmige Spulenkörperteil des ersten Kammerspulenkörpers im Bereich der Ausnehmung (8) eine Materialverstärkung aufweist.

5. Horizontal-Ablenktransformator nach einem der bisherigen Ansprüche,
**dadurch gekennzeichnet,** daß die Koppelwicklung der Primärwicklung nur in einer Kammer des Kammerspulenkörpers bei einer getrennt ausgeführten Wicklungsanzapfung angeordnet ist.

6. Horizontal-Ablenktransformator nach einem der bisherigen Ansprüche,
**dadurch gekennzeichnet,** daß die Koppelwicklung der Primärwicklung auf mehrere Kammern des ersten Kammerspulenkörpers aufgeteilt ist und die Wicklungen so zwischen den Teilwicklungen der eigentlichen Primärwicklung angeordnet sind, daß eine bestimmte lagenmäßig vorgegebene Zuordnung zu entsprechenden Kammern der Hochvoltwicklung bei jeweils getrennt ausgeführten Wicklungsanzapfungen gegeben ist.

## Claims

1. Horizontal deflection transformer for television sets, which can be operated with a voltage multiplier circuit, the transformer winding, subdivided into a primary winding and a high-voltage winding, being accommodated in a plurality of winding compartments of a cylindrical first compartment coil former or of a second compartment coil former, which is mounted coaxially on the first compartment coil former, and the first compartment coil former being designed such that the primary windings are arranged on the first compartment coil former in a plurality of part windings lined up with one another and spaced apart, and that the high-voltage winding is arranged, divided into part windings, on the second compartment coil former via the respective interspaces of the primary part windings, characterised in that the primary winding (4) is assigned a coupling winding, in that in its coil core region the first compartment coil former has a groove-shaped recess (8) which passes to all the compartments and can be covered in an insulating fashion, and in that a wire end of the primary winding is inserted into this recess (8).

2. Horizontal deflection transformer according to Claim 1, characterised in that the recess (8) in the winding space of the compartments is covered by insulating strips (9), and in that the insulating strips (9) are injection moulded in one piece with the first compartment coil former and each individual insulating strip is connected to the latter at the edge of the respective recess via an integral hinge present there.

3. Horizontal deflection transformer according to Claims 1 and 2, characterised in that the ferrite core (6) inserted into the cylindrical first compartment coil former has a flat, and in that the flattened region is filled up by this coil former and the groove-shaped recess (8) accommodating the wire end of the primary coil is provided in this region.

4. Horizontal deflection transformer according to Claims 1 and 2, characterised in that the inner cylindrical coil former part of the first compartment coil former has a material reinforcement in the region of the recess (8).

5. Horizontal deflection transformer according to one of the preceding claims, characterised in that coupling winding of the primary winding is arranged only in one compartment of the compartment coil former in conjunction with a winding tapping point designed to be separate.

6. Horizontal deflection transformer according to one of the preceding claims, characterised in that the coupling winding of the primary winding is divided among a plurality of compartments of the first compartment coil former, and the windings are arranged between the part windings of the actual primary winding in such a way as to produce a specific assignment, prescribed in terms of position, to corresponding compartments of the high-voltage winding in conjunction in each case with winding tapping points designed to be separate.

## Revendications

1. Transformateur de déflexion horizontale pour des appareils de télévision, qui peut fonctionner avec un circuit multiplicateur de tension, et dans lequel l'enroulement du transformateur, qui est subdivisé en un enroulement primaire et un enroulement à haute tension, est logé dans plusieurs chambres de logement des enroulements d'un premier corps cylindrique de bobine à chambres ou d'un second corps de bobine à chambres, qui est monté coaxialement sur le premier corps de bobine à chambres, et dans lequel le premier corps de bobine à chambres est agencé de telle sorte que les enroulements primaires sont disposés, sur le premier corps de bobine à chambres, sous la forme de plusieurs enroulements partiels disposés à distance les uns à côté des autres et que l'enroulement à haute tension, subdivisé en enroulements partiels, est disposés sur le second corps de bobine à chambres, au-dessus des espaces intercalaires respectifs des enroulements primaires partiels, caractérisé en ce qu un enroulement de couplage est associé à l'enroulement primaire (4), que le premier corps de bobine à chambres possède, dans sa zone constituant le mandrin de bobine, un évidement continu (8) en forme de gorge, qui peut être fermé d'une manière isolante et qu'une extrémité du fil de l'enroulement primaire est insérée dans cet évidement (8).

2. Transformateur de déflexion horizontale selon la revendication 1, caractérisé en ce que l'évidement (8) situé dans l'espace d'enroulement dans les chambres est fermé par des bandes isolantes (9), et que les bandes isolantes (9) sont moulées par injection d'un seul tenant avec le premier corps de bobine à chambres, et que chaque bande isolante individuelle est raccordée au bord de l'évidement respectif par l'intermédiaire d'une charnière en forme de pellicule, présente sur ce bord.

3. Transformateur de déflexion horizontale selon les revendications 1 et 2, caractérisé en ce que le noyau de ferrite (6) inséré dans le premier corps cylindrique de bobine à chambres comporte un méplat, que la zone aplatie est remplie par ce corps de bobine et que l'évidement (8) en forme de gorge, qui reçoit l'extrémité du fil de la bobine primaire, est inséré dans cette zone.

4. Transformateur de déflexion horizontale selon les revendications 1 et 2, caractérisé en ce que la partie intérieure cylindrique du premier corps de bobine à chambres présente un renforcement de matière dans la zone de l'évidement (8).

5. Transformateur de déflexion horizontale selon l'une des revendications précédentes, caractérisé en ce que l'enroulement de couplage de l'enroulement primaire est disposé uniquement dans une chambre du corps de bobine à chambres avec une prise de raccordement de l'enroulement, ressortie séparément.

6. Transformateur de déflexion horizontale selon l'une des revendications précédentes, caractérisé en ce que l'enroulement de couplage de l'enroulement primaire est réparti entre plusieurs chambres du premier corps de bobine à chambres et les enroulements sont disposés entre les enroulements partiels de l'enroulement primaire proprement dit de telle sorte qu'il existe une certaine association prédéterminée du point de vue position avec des chambres correspondantes de l'enroulement à haute tension, avec des prises d'enroulement respectivement ressorties séparément.
